# EUROPÄISCHE PATENTSCHRIFT

(11) **EP 0 392 248 B1**
(45) Veröffentlichungstag und Bekanntmachung des Hinweises auf die Patenterteilung: **12.10.1994**
(21) Anmeldenummer: 90105745.5
(22) Anmeldetag: 26.03.1990
(51) Int. Cl.: C11D 17/06, C11D 3/37

(54) **Pulverförmiges Reiningungsmittel**
Powdery cleaning agent
Agent de nettoyage pulvérulent

(30) Priorität: 13.04.1989 DE 3912134; 24.08.1989 DE 3927975
(43) Veröffentlichungstag der Anmeldung: 17.10.1990
(73) Patentinhaber: Vorwerk & Co. Interholding GmbH, D-42216 Wuppertal (DE)
(72) Erfinder: Sauer, Ralf, D-4300 Essen 1 (DE)
(74) Vertreter: Müller, Enno, Dipl.-Ing.

(56) Entgegenhaltungen:
- DE-A- 2 732 011
- DE-A- 3 437 629
- GB-A- 2 194 972
- US-A- 4 440 661
- AVR-ALLGEMEINER VLIESSTOFF -REPORT, Jahrgang 12, Heft 4, 1984, Heusenstamm,BRD, DPW-Verlagsgesellschaft mbh. G.WERNER "Verwendung hoch- saugaktiverPolymere in technischen Vliesstoffen" Seiten 178-182

## Beschreibung

Die Erfindung betrifft ein pulverförmiges Reinigungsmittel und ein Verfahren zur Herstellung des selben gemäß Gattungsbegriff des Anspruches 1 bzw. 2.

Ein derartiges Reinigungsmittel, bzw. Herstellverfahren wird von der britischen Patentanmeldung 21 94 972 offenbart. Dorther ist ein pulverförmiges Reinigungsmittel für textile Flächen bekannt. Als Trägermaterial wird dort ein mit Wasser, mit Cellulose und anderen Wirkstoffen versetztes gelförmiges Polymer verwendet. Bei diesem Reinigungsmittel wird das Gel von einer Mischung aus Wasser, Wirkstofflösung und Cellulose gebildet. Die Cellulose (organische Teilchen) bilden dabei Bestandteile des Hydrogelbildners aus. Dort ist kein mechanisches Reinigungsmittel vorgesehen. Nachteilhaft an dieser Ausgestaltung ist darüberhinaus, daß die im Gel befindlichen Wirkstoffe nur zu einem sehr geringen Anteil in Wirkung treten zu reinigenden Textilfasern, da die Wirkstoffe im Inneren der Teilchen gelöst sind.

Die Patentschrift US-A-4 440 661 beschreibt ein Reinigungsmittel bei dem die organischen Fasern in einem Harz eingebettet sind.

Weiter sind Reinigungsmittel bekannt aus der deutschen Patentschrift 27 32 011.

Bei den bekannten Reinigungsmitteln sind als Trägermaterialien bereits verschiedene organische und anorganische Stoffe vorgeschlagen worden. Beispielsweise Sägemehl, vermahlener Kork, Diatomeenerde usw.. Wesentliche Bedeutung haben aber als Trägermaterialien bislang jedenfalls für die Verwendung von solchen Reinigungsmitteln im Haushaltsbereich nur Harnstoff-Formaldehydschäume und Zellulosepulver erlangt. Die Verwendung letztgenannter Stoffe ist aus verschiedenen Gründen der Kritik ausgesetzt. Bezüglich der Formaldehydschäume wird auf eine mögliche gesundheitsschädigende Wirkung des Formaldehyd verwiesen. Bei Reinigungsmittel mit einem Trägermaterial auf der Basis von Zellulosepulver wird ein hoher Anteil gebleichter, nativer Zellulose mehrjähriger Pflanzen jeweils benötigt. Die Herstellung des Zellulosepulvers ist darüber hinaus sehr abwasserintensiv und trotz der Einführung neuer Aufschlußverfahren zur Gewinnung der Zellulose stark umweltbelastend. Eine Reduzierung des Zellulosegehaltes in bekannten pulverförmigen Reinigungsmitteln führt aber zu Produkten, die beim Einarbeiten in beispielsweise einen Teppich "spachteln", deutlich schlechter reinigen, schlecht abzusaugen sind und lange Trockenzeiten erfordern. Auch sind die Produkte dann nicht mehr "rieselfähig".

Ausgehend von dem vorbeschriebenen Stand der Technik stellt sich der Erfindung die Aufgabe, ein pulverförmiges Reinigungsmittel für textile Flächen anzugeben, welches bei möglichst hoher Reinigungsleistung rohstoffsparend ist und zugleich ohne oder mit nur geringen Anteilen an gesundheitsgefährdend oder umweltunverträglich eingestuften Stoffen auskommt.

Diese Aufgabe ist bei der im Anspruch 1 angegebenen Erfindung gelöst.

Die Unteransprüche stellen vorteilhafte Weiterbildungen dar.

Erfindungsgemäß ist vorgesehen, daß als Trägermaterial im trockenen Zustand hochsaugfähige, danach gequollene Polymer-Teilchen - sogenannte Superabsorber - verwendet werden, zusammen mit organischen Faserteilchen, welche Faserteilchen an der Oberfläche der Polymer-Teilchen angelagert sind. Die hochsaugfähigen, gequollenen Polymer-Teilchen schaffen das notwendige Volumen und die notwendige Oberfläche durch einen hohen, in den Polymer-Teilchen gebundenen Wasseranteil. Dadurch kann der Verbrauch an wertvollen Rohstoffen, nämlich insbesondere gebleichter Zellulose, stark eingeschränkt werden. Das Trägermaterial bzw. das absorbierende Material steht der Teppichoberfläche voll zur Verfügung. Es neigt zur Agglomeratbildung, so daß es nicht im Teppich "versandet". Die organischen Faserteilchen sind auf der Oberfläche der gequollenen Polymer-Teilchen angelagert. Sie sind daher sehr gut verteilt und es ist nur eine geringe Menge an organischen Faserteilchen erforderlich. Ein weiterer wesentlicher Vorteil ist darin zu sehen, daß sehr variable Formulierungen des Reinigungsmittels möglich sind. Beispielsweise kann das Reinigungsmittel in einfacher Weise "naß" oder "trocken" eingestellt werden, wie dies weiter unten noch im einzelnen erläutert ist. In weiterer Ausgestaltung ist vorgesehen, daß die Polymer-Teilchen aus einem Polyacrylat bestehen. Ein solches Polyacrylat ist insbesondere unter der Handelsbezeichnung "Favor", vertrieben von der Fa. Stockhausen, Krefeld, bekannt geworden. Besonders bevorzugt ist eine quervernetzte, teilweise als Natriumsalz vorliegende Polyacrylsäure. Solche hochsaugaktiven Polymere, wie sie auch in der Literaturstelle "allgemeiner Vliesstoff-Report 4- 1984, Seiten 178 bis 182" beschrieben sind, können das Mehrfache ihres eigenen Gewichtes an wässrigen Flüssigkeiten aufnehmen. Hierbei bildet sich ein Gel, dessen Beschaffenheit jedoch verschiedenartig sein kann. Solche hochsaugaktiven Polymere geben die wässrige Flüssigkeit, d. h. in aller Regel gewöhnliches Wasser, das sie aufgenommen haben, auch unter Druck nicht oder nur zu einem relativ geringen Teil ab. Im Rahmen der Erfindung ist bevorzugt, daß das Gel die Beschaffenheit einer körnigen Masse (Kaviarstruktur) aufweist. Hierdurch sind sehr kleine Polymer-Teilchen kugelförmiger Struktur gebildet, mit einem Durchmesser von etwa 10 bis 1.000 µm im gequollenen Zustand. Entsprechend ergibt sich eine sehr große Oberfläche. Die organischen Fasern können einen Durchmesser von 5 bis 30 µm und eine Länge von 50 bis 400 µm aufweisen. Es handelt sich hierbei bevorzugt um Zellulosefasern.

Herstellungsmäßig wird so vorgegangen, daß das Pulver aus Natriumpolyacrylat (bzw. aus der erwähnten Polyacrylsäure) mit Wasser versetzt wird, bis es gesättigt ist. Hierbei quillt das Polyacrylat auf und entwickelt die erwähnte Kaviarstruktur. Ein Gramm Polyacrylat kann ein Vielfaches seines Gewichtes an Wasser aufnehmen, beispielsweise bis zu 100g. Auch unter Druck gibt das Polyacrylat aufgenommenes Wasser nicht mehr ab. Durch eine Zugabe von weiterem Wasser, das von dem Polyacrylat nicht mehr aufgenommen wird, kann die Einstellung "naß" vorgenommen werden. Das gequollene Polyacrylat wird sodann mit den Zellulosefasern verrührt, die sich an der Oberfläche der Polyacrylat-Teilchen anlagern. Sodann wird das so gewonnene Pulver noch mit der notwendigen waschaktiven Substanz, in der Regel eine wässrige Tensidlösung, versetzt. Darüberhinaus wird gegebenenfalls ein Lösungsmittel zugegeben und gegebenenfalls weitere Zusatzstoffe wie etwa Duftstoffe.

Ein derartiges pulverförmiges Reinigungsmittel kann 5 bis 75 Gewichtsprozente gequollenes Acrylat enthalten, bevorzugt 25 bis 35 Gewichtsprozente. Desweiteren 10 bis 50 Gewichtsprozente organische Fasern, wobei hier neben Zellulose auch noch Linters und chemisch oder mechanisch modifizierte Zellulose sowie ähnliche Stoffe in Betracht kommen. Bevorzugt liegt der Anteil zwischen 25 und 35 Gewichtsprozent, wobei ein Zellulosepulver mit einem Kornspektrum von 50 bis 350 µm verwendet wird. Etwa 5 bis 35 Gewichtsprozente kann es darüberhinaus an Wasser enthalten, bevorzugt 20 bis 25 Gewichtsprozente. 0 bis 20 Gewichtsprozente, bevorzugt auch wiederum 5 bis 15 Gewichtsprozente können organische Lösungsmittel sein, z. B. Methoxypropanol oder aromatenfreies Benzin. 0 bis 7 Gewichtsprozente können ein Tensid oder ein Tensidgemisch sein. Speziell handelt es sich um ein anionisches, nicht ionisches, kationisches oder amphoteres Tensid. Bevorzugt liegt dieser Anteil bei 0,5 bis 2 Gewichtsprozenten. Schließlich sind 0 bis 5 Gewichtsprozente, bevorzugt 0 bis 2 Gewichtsprozente weitere übliche Hilfs- und Duftstoffe, wie etwa Konservierungsmittel, Antistatikum etc..

Im folgenden werden zwei beispielhafte Rezepturen angegeben (bei den dort angegebenen Begriffen Arbucel, Technocel, Rewopol etc. handelt es sich teilweise um Warenzeichen):

### Beispielrezeptur I:

### Beispielrezeptur II:

Die vorstehenden Rezepturen werden bezüglich einer Menge von 150 kg etwa wie folgt hergestellt (Werte für Rezeptur I in Klammern):
Zunächst wird die Acrylatdispersion aus 0,23 kg (0,04 kg) Favor CT und 44,78 kg (7,46 kg) Wasser angerührt. Je nach gewünschter Viskosität der Dispersion kann diese noch mit Wasser aus der Wirkstofflösung verdünnt werden.

Die Komponenten der Wirkstofflösung [33,43 kg (47,30 kg) Wasser; 7,50 kg (7,50 kg) Tensidlösung; 0,08 kg (0,08 kg) Entschäumer; 0,15 kg (0,23 kg) Antistatikum; 0,15 kg (0,15 kg) Parfümöl; 1,50 kg (1,50 kg) Isopropanol und 0,30 kg (0,30 kg) Konservierungsmittel] werden in einem separaten Tank gemischt.

In einem als Flugschar-Mischer bezeichneten Mischer werden 46,97 kg (70,46 kg) Cellulosepulver (4,2% Feuchte) vorgelegt. Bei laufendem Mischer wird zunächst mittels einer Membranpumpe die Acrylatdispersion, anschließend die Wirkstofflösung und zuletzt 15,0 kg (15,0 kg) Benzin aufgesprüht.

In beiden Fällen entsteht ein weißes, sich trocken anfühlendes rieselfähiges Pulver.

Die vorstehend aufgeführte Angabe "WAS" hat die Bedeutune, daß 5% wässrigen Tensidgemisches 1% reinen Tensidanteil "WAS" entsprechen. Das erwähnte Isopropanol hat die Aufgabe, als Lösungsmittel für den dem Mittel beigegebenen Geruchsstoff zu dienen. Es ist ansonsten in dem in der Anmeldung erwähnten Tensidgemisch enthalten.

Die in der vorstehenden Beschreibung und den Ansprüchen offenbarten Merkmale der Erfindung können sowohl einzeln, als auch in beliebiger Kombination für die Verwirklichung der Erfindung von Bedeutung sein.

## Patentansprüche

1. Pulverförmiges Reinigungsmittel für textile Flächen, insbesondere textile Bodenbeläge, enthaltend ein mit Wasser versetztes Trägermaterial und eine Wirkstofflösung bestehend aus einer reinigungsaktiven Substanz, ggf. Lösungsmittel und ggf. weitere Zusatzstoffe, wobei das Trägermaterial durch hochsaugfähige, gequollene Polymer-Teilchen und organische Faserteilchen gebildet ist, gekennzeichnet durch eine Mischung der an der Oberfläche der mit Wasser gesättigten Polymer-Teilchen angelagerten, organischen Faserteilchen mit einer Wirkstofflösung.

2. Verfahren zur Herstellung eines pulverförmigen Reinigungsmittel für textile Flächen, insbesondere textile Bodenbeläge, enthaltend ein mit Wasser versetztes Trägermaterial aus hochsaugfähigen, gequollenen Polymer-Teilchen und organischen Faserteilchen, dadurch gekennzeichnet, daß das mit Wasser gesättigte, von den Polymerteilchen gebildete Gel mit den organischen Faserteilchen zur Anlage der organischen Faserteilchen an der Oberfläche der Polymer-Teilchen vermischt wird und anschließend das Pulver mit der Wirkstofflösung versetzt wird.

3. Reinigungsmittel oder Verfahren zur Herstellung eines Reinigungsmittel nach Anspruch 1 oder 2, dadurch gekennzeichnet, daß die Polymer-Teilchen aus einem Polyacrylat bestehen.

4. Reinigungsmittel oder Verfahren zur Herstellung eines Reinigungsmittels nach Anspruch 3, dadurch gekennzeichnet, daß die Polymer-Teilchen aus quervernetzter, teilweise als Natriumsalz vorliegender Polyacrylsäure bestehen.

5. Reinigungsmittel oder Verfahren zur Herstellung eines Reinigungsmittels nach einem oder mehreren der vorhergehenden Ansprüchen, dadurch gekennzeichnet, daß die Polymer-Teilchen gemahlen sind, mit einem Durchmesser von 10 bis 1.000 µm im gequollenen Zustand.

6. Reinigungsmittel oder Verfahren zur Herstellung eines Reinigungsmittels nach einem oder mehreren der vorhergehenden Ansprüche, dadurch gekennzeichnet, daß das Reinigungsmittel enthält
5 bis 75 Gewichtsprozente gequollene Polymer-Teilchen
10 bis 50 Gewichtsprozente organische Fasern
5 bis 40 Gewichtsprozente Wasser
0 bis 20 Gewichtsprozente organisches Lösungsmittel
0 bis 3 Gewichtsprozente anionisches, nichtionisches, kationisches oder amphoteres Tensid oder Tensidgemisch
0 bis 5 Gewichtsprozente weitere übliche Hilfs- und Duftstoffe.

7. Reinigungsmittel oder Verfahren zur Herstellung eines Reinigungsmittels nach einem oder mehreren der vorhergehenden Ansprüche, dadurch gekennzeichnet, daß es enthält
25 bis 15 Gewichtsprozente gequollene Polymer-Teilchen
25 bis 35 Gewichtsprozente Zellulosepulver
20 bis 25 Gewichtsprozente Wasser
5 bis 15 Gewichtsprozente aromatenfreies
Benzin
3 bis 7 Gewichtsprozente Tensidgemisch
0 bis 2 Gewichtsprozente Hilfsstoffe.

8. Reinigungsmittel oder Verfahren zur Herstellung eines Reinigungsmittels nach einem oder mehreren der vorhergehenden Ansprüche, dadurch gekennzeichnet, daß die organischen Fasern einen Durchmesser von 5 bis 30 µm und eine Länge von 50 bis 400 µm aufweisen.

## Claims

1. Powdered cleaning agent for textile surfaces, in particular textile floor coverings, containing a carrier material mixed with water and an active ingredient solution consisting of an active cleaning substance, if occasion arises solvents and if occasion arises further additives, wherein the carrier material is formed by highly absorbent, water-blown polymer particles and organic fibre particles, characterised by a mixture of the organic fibre particles, which are deposited on the surface of the water-saturated polymer particles, with an active ingredient solution.

2. Method for the preparation of a powdered cleaning agent for textile surfaces, in particular textile floor coverings, containing a carrier material mixed with water and consisting of highly-absorbent, water-blown polymer particles and organic fibre particles, characterised in that the water-saturated gel formed by the polymer particles is mixed with the organic fibre particles for deposition of the organic fibre particles on the surface of the polymer particles and then the powder is mixed with the active ingredient solution.

3. Cleaning agent or method for the preparation of a cleaning agent according to claim 1 or 2, characterised in that the polymer particles consist of a polyacrylate.

4. Cleaning agent or method for the preparation of a cleaning agent according to claim 3, characterised in that the polymer particles consist of crosslinked polyacrylic acid which is partially present as sodium salt.

5. Cleaning agent or method for the preparation of a cleaning agent according to one or more of the preceding claims, characterised in that the polymer particles are ground, with a diameter from 10 to 1,000 µm in the water-blown state.

6. Cleaning agent or method for the preparation of a cleaning agent according to one or more of the preceding claims, characterised in that the cleaning agent contains
5 to 75 weight per cent water-blown polymer particles,
10 to 50 weight per cent organic fibres,
5 to 40 weight per cent water,
0 to 20 weight per cent organic solvent,
0 to 3 weight per cent anionic, non-ionic, cationic or amphoteric surface-active agent or surface-active agent mixture,
0 to 5 weight per cent other ordinary adjuvants and aromatic principles.

7. Cleaning agent or method for the preparation of a cleaning agent according to one or more of the preceding claims, characterised in that it contains
25 to 15 weight per cent water-blown polymer particles,
25 to 35 weight per cent cellulose powder,
20 to 25 weight per cent water,
5 to 15 weight per cent benzene free from aromatic compounds,
3 to 7 weight per cent surface-active agent mixture,
0 to 2 weight per cent adjuvants.

8. Cleaning agent or method for the preparation of a cleaning agent according to one or more of the preceding claims, characterised in that the organic fibres have a diameter from 5 to 30 µm and a length from 50 to 400 µm.

## Revendications

1. Composition de nettoyage pulvérulelente pour surfaces textiles, en particulier revêtements de sol textiles, comprenant un matériau support mélangé avec de l'eau et une solution d'agent actif constituée d'une substance de nettoyage active, éventuellement un solvant et éventuellement d'autres additifs, dans laquelle le matériau support est formé de particules polymères gonflées, à capacité d'absorption élevée, et de particules fibreuses organiques, caractérisée en ce qu'elle consiste en un mélange avec une solution d'agent actif de particules fibreuses organiques disposées à la surface externe des particules polymères saturées en eau.

2. Procédé de préparation d'une composition de nettoyage pulvérulente pour surfaces textiles, en particulier revêtements de sol textiles. comprenant un matériau support mélangé avec de l'eau formé de particules polymères gonflées, à capacité d'absorption élevée et de particules fibreuses organiques, caractérisé en ce que le gel saturé en eau formé de particules polymères est mélangé avec les particules fibreuses organiques, pour que ces particules fibreuses organiques soient disposées sur la surface des particules polymères et en ce qu'ensuite on mélange la poudre avec la solution d'agent actif.

3. Composition de nettoyage ou procédé de préparation d'une composition de nettoyage selon la revendication 1 ou 2, caractérisé en ce que les particules polymères sont constituées de polyacrylate

4. Composition de nettoyage ou procédé de préparation selon la revendication 3, caractérisé en ce que les particules polymères sont constituées de poly(acide acrylique), réticulé transversalement, partiellement sous forme de sel de sodium.

5. Composition de nettoyage ou procédé de préparation selon l'une des revendications précédentes, caractérisé en ce que les particules polymères sont broyées, avec un diamètre moyen de 10 à 1000 µm à l'état gonflé.

6. Composition de nettoyage ou procédé de préparation selon l'une des revendications précédentes, caractérisé en ce que la composition de nettoyage contient:
5 à 75% en poids de particules polymères gonflées;
10 à 50% en poids de fibres organiques;
5 à 40% en poids d'eau;
0 à 20% en poids d'un solvant organique;
0 à 3% en poids d'un tensioactif ou mélange de tensioactifs anionique(s), non-ionique(s), cationique(s), ou amphotère(s);
0 à 5% en poids d'autres additifs classiques ou de substances odorantes.

7. Composition de nettoyage ou procédé de préparation selon l'une des revendications précédentes, caractérisé en ce que la composition de nettoyage comprend:
25 à 15% en poids de particules polymères gonflées;
25 à 35% en poids de poudre de cellulose;
20 à 25% en poids d'eau;
5 à 15% en poids d'essence exempte d'aromatique,
3 à 7% en poids d'un mélange de tensio-actifs;
0 à 2% en poids d'additifs.

8. Composition de nettoyage ou procédé de préparation selon l'une des revendications précédentes, caractérise en ce que les fibres présentent un diamètre moyen de 5 à 30 µm et une longueur moyenne de 50 à 400 µm.
